# EUROPÄISCHE PATENTSCHRIFT

(11) **EP 1 701 625 B1**
(45) Veröffentlichungstag und Bekanntmachung des Hinweises auf die Patenterteilung: **27.02.2008**
(21) Anmeldenummer: 04803739.4
(22) Anmeldetag: 10.12.2004
(51) Int. Cl.: A41B 9/02

(54) **HERRENBEKLEIDUNGSSTÜCK MIT EINER ART SUSPENSORIUM**
MENSWEAR GARMENT HAVING A TYPE OF ATHLETIC SUPPORT
ARTICLE VESTIMENTAIRE POUR HOMMES, MUNI D'UNE SORTE DE SUSPENSOIR

(30) Priorität: 10.12.2003 DE 20319359 U
(43) Veröffentlichungstag der Anmeldung: 20.09.2006
(73) Patentinhaber: Schiesser AG, 78315 Radolfzell (DE)
(72) Erfinder: BLOHMANN, Werner, 85609 Aschheim (DE)
(74) Vertreter: Dreiss, Fuhlendorf, Steimle & Becker
(86) Internationale Anmeldenummer: PCT/EP2004/014094
(87) Internationale Veröffentlichungsnummer: WO 2005/055749

(56) Entgegenhaltungen:
- FR-A- 2 567 001
- FR-A- 2 624 701
- US-A- 2 231 299
- US-B1- 6 425 140

## Beschreibung

Die vorliegende Erfindung bezieht sich auf ein Herren-Bekleidungsstück, insbesondere Shorts, bspw. Boxershorts, nach dem Oberbegriff des Anspruchs 1.

Bekannte Herren-Shorts sind, damit Sie leicht zu tragen sind, sowohl Vorder- als auch Hinterteil aus einer einfachen Stofflage gebildet. Da solche Shorts, insbesondere BoxerShorts im Bein- und Schrittbereich relativ weit sind, ist das Tragen für viele Benutzer ohne Unterbekleidungsstück unangenehm oder unbequem.

Es sind zwar Shorts, insbesondere Sport- und Badeshorts bekannt, deren Hinterteil und Vorderteil insgesamt mit einem inneren Einsatz in Form einer nur am Bund gehaltenen Innenunterhose versehen ist, jedoch ist dort das netzartig ausgebildete Einsatzteil vom Schnitt her etwa gleich einer üblichen Unterhose ohne Suspensorium ausgebildet, so dass hier der Einsatz lediglich als zweite innere Lage für die Shorts eingesetzt ist, um dann, wenn bspw. die Badeshorts nass ist, auch bei leichten Stoffen eine Transparenz zu verhindern. Auch solche Shorts sind für viele Benutzer unangenehm zu tragen, weil bei ihnen keinerlei Art von Suspensorium und damit wirklicher Halt einerseits vorgesehen ist und andererseits die Luftigkeit und Leichtigkeit beim Tragen fehlt.

Ein Herren-Bekleidungsstück gemäss dem Oberbegriff des Anspruchs 1 ist aus der FR-A-2 624 701 bekannt.

Aufgabe der vorliegenden Erfindung ist es, ein Herren-Bekleidungsstück, insbesondere Shorts, beispielsweise Boxer-Shorts, der eingangs genannten Art zu schaffen, bei dem nach Art eines Suspensoriums ein gewisser Halt beim Tragen ermöglich ist.

Zur Lösung dieser Aufgabe sind bei einem Herren-Bekleidungsstück, insbesondere Shorts, bspw. Boxhershorts, der eingangs genannten Art die im Anspruch 1 angegebenen Merkmale vorgesehen.

Durch die erfindungsgemäßen Maßnahmen ist ein Einsatzteil geschaffen, das sozusagen die Form eines halben, d.h. nur aus einem Vorderteil bestehenden Slip bildet und deshalb aufgrund des dadurch gegebenen Suspensoriums eine Halterung bzw. den von Benutzern oft nachgefragten Halt bietet, ohne dass die Vorteile einer derartigen Shorts bzw. Boxershorts, wie Leichtigkeit und Luftigkeit, verloren gehen.

Mit den Merkmalen nach Anspruch 2 ist eine Fixierung der muldenartigen Aufnahme auch im freien Randbereich am Vorderteil erreicht. Dabei ist es zweckmäßig, die Merkmale nach Anspruch 3 vorzusehen, womit eine gewisse Luftigkeit der Shorts auch im vorderen Bereich bzw. Schrittbereich erreicht ist.

Zweckmäßigerweise beginnt gemäß den Merkmalen des Anspruchs 4 das Einsatzteil am Bund der Shorts. Durch die Rundung des Bundes im getragenen Zustand und der Zusammenführung der freien Ränder des Einsatzteils ergibt sich gemäß den Merkmalen des Anspruchs 5 eine vorteilhafte, den richtigen Halt und den betreffenden Tragekomfort bietende Form.

Gemäß einer bevorzugten Ausgestaltung vorliegender Erfindung ist nach den Merkmalen des Anspruchs 6 das Einsatzteil aus zwei identischen spiegelbildlich zueinander angeordneten Einsatzstücken gebildet, so dass sich lediglich in Seitenbereichen und im untersten Bereich eine Doppellagigkeit des Vorderteils ergibt. Dadurch ist weiterhin trotz dieses Suspensoriums eine Leichtigkeit der Shorts beim Tragen, wie es erwartet wird, beibehalten.

Eine zweckmäßige Herstellungsvariante ergibt sich aus den Merkmalen nach Anspruch 7.

Die vorgenannte Ausgestaltung mit ihrer Variante ergibt nach den Merkmalen des Anspruchs 8 die Möglichkeit bei einer solchen Shorts eine verdeckte Schlitzöffnung vorzusehen. Diese Schlitzöffnung kann entsprechend den Merkmalen des Anspruchs 9 ausgebildet sein.

Eine weitere herstellungstechnische Vereinfachung und vorteilhafte Ausgestaltung des Schnitts ergibt sich nach den Merkmalen des Anspruchs 10.

Weitere Einzelheiten der Erfindung sind der folgenden Beschreibung zu entnehmen, in der die Erfindung anhand des in der Zeichnung dargestellten Ausführungsbeispieles näher beschrieben und erläutert ist. Es zeigen:
- Figur 1: in teilweise perspektivischer Vorderansicht eine Herren-Boxershorts gemäß einem bevorzugten Ausführungsbeispiel vorliegender Erfindung und
- Figur 2: eine Innenansicht des Vorderteils der Herren-Boxenshorts nach Figur 1.

Das in der Zeichnung dargestellte Herren-Bekleidungsstück 10 besitzt hier die Form einer Boxershorts, die in erfindungsgemäßer Weise mit einer Art Suspensorium ausgestattet ist. Es versteht sich, dass die im weiteren zu beschreibenden erfindungsgemäßen Maßnahmen nicht nur bei Boxershorts, sondern auch bei anderen Arten von Shorts sowie bei leichten langen Sommerhosen für Herren Anwendung finden können.

Die Boxershorts 10, die aus einem sehr leichten Stoff hergestellt ist, besitzt ein Vorderteil 11 und ein Hinterteil 12, die seitlich einstückig ineinander übergehen und die an ihrem oberen Rand 13 mit einem vorzugsweise längselastischen umlaufenden Bund 14 fest verbunden sind. Das Hinterteil 12 ist längsmittig mit einem Einsatz 16 versehen, der vom Bund 14 bis in den Schrittbereich 17 der Boxershorts 10 reicht und dort mit dem Vorderteil 11 verbunden bzw. vernäht ist.

Das Vorderteil 11 ist etwas außerhalb seiner Längsmitte 28 mit einer verdeckten Schlitzöffnung 21 versehen, die eine innere Knopfleiste 22 mit einem mittigen Knopf 23 und eine äußere Knopflochleiste 24 mit einem Knopfloch 25 aufweist. Die beiden Leisten 22 und 24 überdecken sich über einen Bereich von mehreren Zentimetern und sind am Bund 14 sowie an einem unteren Bereich 26 in einem bestimmten Abstand vom Schnittbereich 17 miteinander vernäht.

Das Vorderteil 11 besitzt an seiner Innenseite ein Einsatzteil 30, das sich zu beiden Seiten der Längsmitte 28 des Vorderteils 11 bzw. der Boxershorts 10 erstreckt. Das Einsatzteil 30 besteht aus zwei Teilstücken bzw. Einsatzstücken 31 und 32, die identisch geschnitten bzw. ausgebildet sind und die zu beiden Seiten der verdeckten Schlitzöffnung 21 angeordnet sind. Beide Einsatzstücke 31 und 32 sind an ihrem oberen Ende 33 mit dem Bund 14 verbunden bzw. vernäht. Jeweils der der verdeckten Schlitzöffnung 21 zugewandte parallel zu dieser verlaufende innere Längsrand 34 ist mit dem Vorderteil 11 verbunden bzw. vernäht. Die beiden Einsatzstücke 31 und 32 besitzen jeweils einen freien Längsrand 36 bis 37, der der verdeckten Schlitzöffnung 21 abgewandt ist. Diese beiden freien Längsränder 36 und 37 verlaufen jeweils vom Bund 14 ausgehend schräg zur Längsmitte 28 hin verlaufend in Richtung Schrittbereich 17. Die beiden freien Längsränder 36 und 37 laufen aufeinander zu und sind an ihren unteren Enden 38 miteinander vernäht. Durch diesen Schnitt verlaufen die beiden freien Längsränder 36 und 37 im getragenem Tragezustand der Boxershorts 10 aufgrund der Wölbung des Bundes 14 in einer Form aufeinander zu, die im Verbindungsbereich 38' der Einsatzstücke 31 und 32 eine muldenartige Aufnahme 39 bilden. Mit anderen Worten, dieses Einsatzteil 30 ergibt eine Form, die einem längsgeschnittenen Kelch etwa entspricht. Auf diese Weise bildet die muldenartige Aufnahme 39 ein Suspensorium an der Innenseite der Boxershorts 10, wobei der wesentliche Teil dieses Suspensoriums 39 sich in einem Bereich knapp unterhalb des Endes der verdeckten Schlitzöffnung 21 befindet.

Der Verbindungsbereich 38 der beiden freien Längsränder 36 und 37 ist mit einer Stelle 41 des Vorderteils 11 verbunden, die sich etwa zwischen dem unteren Ende der verdeckten Schlitzöffnung 21 und den Schrittbereich 17 befindet. Die Stelle 41 befindet sich genauer gesagt an einem Ort der in der Längsmitte 28 verlaufenden Beinnaht 42. Dadurch ist der Schrittbereich bzw. sind die Seitenbereiche der Beinöffnungen 18 und 19 etwas angehoben, was zu einem luftigen Tragen der Boxershorts 10 beiträgt.

Da sich die beiden Einsatzstücke 31 und 32 des Einsatzteils 30 zu beiden Seiten der verdeckten Schlitzöffnung 21 befinden, ist das Suspensorium 39 lediglich zu beiden Seiten der verdeckten Schlitzöffnung 21 gegenüber dem Vorderteil 11 der Boxershorts 10 abgegrenzt und bildet dort eine zweite Lage.

Auf diese Weise ist eine Boxershorts 10 geschaffen, die nach Art eines nur aus einem Vorderteil bestehenden halben Slip innenseitig mit einem Suspensorium 39 versehen ist.

Das Material der beiden Einsatzstücke 31 und 32 unterscheidet sich von dem für die Boxershorts 10 verwendeten leichten Material dadurch, dass es beispielsweise flauschiger und feuchtigkeitsaufnehmender ist.

## Patentansprüche

1. Herren-Bekleidungsstück (10), insbesondere Shorts, beispielsweise Boxershorts, mit einem Vorderbereich (11) und einem Hinterbereich (12), mit einem längs Vorder- und Hinterbereich verlaufenden Bund (14) und mit einer verdeckten Schlitzöffnung (21) mit einer Knopfleiste (22) in der Längsmitte (28) des Vorderbereichs (11), wobei der Vorderbereich (11) innenseitig mit einem sich zu beiden Seiten seiner Längsmitte (28) erstreckenden Einsatzteil (30) versehen ist, das der Längsmitte (28) abgewandt jeweils einen freien Rand (36, 37) aufweist, wobei die beiden freien Ränder (36, 37) im oder nahe dem Schrittbereich (17) des Herren-Bekleidungsstücks (10) eine muldenartige Aufnahme (39) bilden, und unter Bildung der muldenartigen Aufnahme (39) durch den unteren Bereich des Einsatzteils (30) zusammengeführt sind, und wobei das Einsatzteil (30) aus zwei identischen und symmetrisch zur Längsmitte (28) angeordneten Einsatzstücken (31, 32) gebildet ist, **dadurch gekennzeichnet, dass** die beiden Einsatzstücke (31, 32) zu beiden Seiten der verdeckten Schlitzöffnung (21) in der Längsmitte (28) des Vorderteils (11) an diesem befestigt sind, so dass das Einsatzteil (30) lediglich zu beiden Seiten der verdeckten Schlitzöffnung (21) gegenüber dem Vorderteil (11) abgegrenzt ist und dort eine zweite Lage bildet.

2. Herren-Bekleidungsstück nach Anspruch 1, **dadurch gekennzeichnet, dass** die muldenartige Aufnahme (39) im Bereich der zusammengeführten freien Ränder (36, 37) des Einsatzteils (30) mit einer Stelle (41) nahe dem Schrittbereich (17) verbunden ist.

3. Herren-Bekleidungsstück nach Anspruch 2, **dadurch gekennzeichnet, dass** die Befestigungsstelle (41) an einer längs verlaufenden Beinnaht (42) gebildet ist.

4. Herren-Bekleidungsstück nach mindestens einem der Ansprüche 1 bis 3, **dadurch gekennzeichnet, dass** das Einsatzteil (30) an seinem oberen Ende mit dem Bund (14) verbunden ist.

5. Herren-Bekleidungsstück nach mindestens einem der vorhergehenden Ansprüche, **dadurch gekennzeichnet, dass** das Einsatzteil (30) etwa die Form eines längsgeschnitten Kelches bzw. eine slipartig verlaufende Form besitzt.

6. Herren-Bekleidungsstück nach mindestens einem der vorhergehenden Ansprüche, **dadurch gekennzeichnet, dass** jedes Einsatzstück (31, 32) seinem freien Rand abgewandt nahe der Längsmitte (28) des Vorderbereichs (11) an diesem befestigt ist.

7. Herren-Bekleidungsstück nach mindestens einem der vorhergehenden Ansprüche, **dadurch gekennzeichnet, dass** Vorder- und Hinterbereich (11, 12) einstückig sind und dass der Hinterbereich (12) einen vom Bund (14) zum Schrittbereich (17) reichenden Verbreiterungseinsatz (16) aufweist.

## Claims

1. A menswear garment (10), in particular shorts, for example boxer shorts, having a front area (11) and a rear area (12), having a waistband (14) running along the front and rear areas, and having a concealed slit opening (21) that has a button facing (22) in the longitudinal center (28) of the front area (11), whereby the front area (11) on the interior side is provided with an insert part (30) that extends on both sides of its longitudinal center (28) and that, facing away from the longitudinal center (28), has in each case a free edge (36, 37), whereby the two free edges (36, 37) in or near the crotch area (17) of the menswear garment (10) form a trough-like receptacle (39) and are brought together by the lower area of the insert part (30) forming the tough-like receptacle (39), and whereby the insert part (30) is made up of two identical insert pieces (31, 32) that are arranged symmetrically with respect to the longitudinal center (28), wherein the two insert pieces (31, 32) are attached to the front area (11) in the longitudinal center (28) on both sides of the concealed slit opening (21), so that the insert part (30) on both sides of the concealed slit opening (21) is set off from the front area (11), forming a second layer there.

2. The menswear garment as recited in Claim 1, wherein the trough-like receptacle (39) in the area of the joined free edges (36, 37) of the insert part (30) is connected to a point (41) that is near the crotch area (17).

3. The menswear garment as recited in Claim 2, wherein the attachment point (41) is formed on a leg seam (42) that runs lengthwise.

4. The menswear garment as recited in any of Claims 1 to 3, wherein the insert part (30) at its upper end is joined to the waistband (14).

5. The menswear garment as recited in any of the preceding claims, wherein the insert part (30) has approximately the shape of a cup that is stitched lengthwise, i.e., a shape that resembles briefs.

6. The menswear garment as recited in any of the preceding claims, wherein each insert piece (31, 32), facing away from its free edge, is attached to the front part (11) near the longitudinal center (28).

7. The menswear garment as recited in any of the preceding claims, wherein the front and rear areas (11, 12) are single pieces, and the rear area (12) has an enlargement insert (16) that extends to the crotch area (17).

## Revendications

1. Article vestimentaire pour hommes (10), en particulier shorts, par exemple boxers-shorts, avec une partie avant (11) et une partie arrière (12), avec une ceinture (14) s'étendant le long de la partie avant et de la partie arrière et avec une ouverture de braguette (21) dissimulée comportant une bande à boutons (22) dans le milieu longitudinal (28) de la partie avant (11), la partie avant (11) étant pourvue d'une pièce d'insertion (30) s'étendant des deux côtés de son milieu longitudinal (28), qui présente un bord libre (36, 37) s'écartant respectivement du milieu longitudinal (28), les deux bords libres (36, 37) formant dans ou à proximité de la zone de l'entrejambe (17) de l'article vestimentaire pour hommes (10) un logement en forme de cavité (39) et étant réunis avec formation du logement en forme de cavité (39) par la zone inférieure de la pièce d'insertion (30), et la pièce d'insertion (30) étant formée de deux éléments de pièce d'insertion (31, 32) identiques disposés symétriquement par rapport au milieu longitudinal (28), **caractérisé en ce que** les deux éléments de pièce d'insertion (31, 32) sont fixés des deux côtés de l'ouverture de braguette dissimulée (21) dans le milieu longitudinal (28) de la zone de la partie avant (11) à celle-ci, de sorte que la pièce d'insertion (30) est simplement limitée des deux côtés de l'ouverture de braguette dissimulée (21) vis-à-vis de la zone de la partie avant (11) et y forme une deuxième couche.

2. Article vestimentaire pour hommes suivant la revendication 1, **caractérisé en ce que** le logement en forme de cavité (39) dans la zone des bords libres regroupés (36, 37) de la pièce d'insertion (30) est relié à un endroit (41) proche de la zone de l'entrejambe (17).

3. Article vestimentaire pour hommes suivant la revendication 2, **caractérisé en ce que** le point de fixation (41) est formé à une couture longitudinale (42) de la jambe.

4. Article vestimentaire pour hommes suivant au moins l'une des revendications 1 à 3, **caractérisé en ce que** la pièce d'insertion (30) est reliée à son extrémité supérieure à la ceinture (14).

5. Article vestimentaire pour hommes suivant au moins l'une des revendications précédentes, **caractérisé en ce que** la pièce d'insertion (30) a environ la forme d'un calice coupé dans le sens longitudinal ou une forme de slip.

6. Article vestimentaire pour hommes suivant au moins l'une des revendications précédentes, **caractérisé en ce que** chaque pièce d'insertion (31, 32) est fixée à l'opposé de son bord libre à la partie avant (11) près du milieu longitudinal (28) de celle-ci.

7. Article vestimentaire pour hommes suivant au moins l'une des revendications précédentes, **caractérisé en ce que** la partie avant et la partie arrière (11, 12) sont en une pièce et **en ce que** la partie arrière (12) présente une pièce d'élargissement (16) s'étendant de la ceinture (14) à la zone de l'entrejambe (17).
